# EUROPÄISCHE PATENTSCHRIFT

(11) **EP 0 867 568 B1**
(45) Veröffentlichungstag und Bekanntmachung des Hinweises auf die Patenterteilung: **24.11.2004**
(21) Anmeldenummer: 98200852.6
(22) Anmeldetag: 18.03.1998
(51) Int. Cl.: E03C 1/28

(54) **Siphon mit einem, einen Behälter aufweisenden Verschluss**
Siphon with closure, comprising a receptacle
Siphon avec un bouchon comprenant un récipient

(30) Priorität: 25.03.1997 NL 1005623
(43) Veröffentlichungstag der Anmeldung: 30.09.1998
(73) Patentinhaber: NEFIT BUDERUS B.V., 7418 BB Deventer (NL)
(72) Erfinder: Tombrock, Petrus Gerardus Eduardus Johannes, 8181 MG Heerde (NL)
(74) Vertreter: Mertens, Hans Victor

(56) Entgegenhaltungen:
- DE-A- 1 609 072
- FR-A- 1 004 926
- FR-A- 1 209 431
- US-A- 2 508 761
- US-A- 5 075 905

## Beschreibung

Gegenstand der Erfindung ist ein Siphon für einen Wasserabfluß, wobei der Siphon einen mit einer Wartungsöffnung versehenen Siphonkörper und einen abnehmbar auf der Wartungsöffnung anbringbaren Verschluß, der in eine Schließposition bewegt werden kann, in der der Siphon geschlossen ist, und in eine oder mehrere Freigabepositionen bewegt werden kann, in der sich im Siphonkörper befindendes Wasser durch die Wartungsöffnung aus dem Siphon auslaufen kann, umfaßt. Gegenstand der Erfindung ist weiterhin ein zur Verwendung in einem derartigen Siphon bestimmter Verschluß.

Die Verwendung von Siphons in Wasserabflußsystemen ist allgemein bekannt, beispielsweise als Abfluß unter einem Waschbecken oder einem Spülbecken. Ein derartiger Siphon ist bekannt z.B. aus FR-A-1 209 431. In Gebrauch sammelt sich im Siphon eine gewisse Menge Wasser, so daß sich zwischen der Wasserabflußvorrichtung und der Abwasserleitung stets ein Geruchsverschluß befindet, der die Luft in der Abwasserleitung von der Luft in der Wasserabflußvorrichtung trennt. Bei dem Wasserabflußsystem kann es sich auch um einen Abfluß eines kondensierenden Heizkessels handeln, das zum Zweck hat, zu verhindern, daß Rauchgas in die Abwasserleitung geblasen wird. In diesem Fall kann ein zweiter Siphon als Geruchsverschluß montiert sein.

Im Siphon sammelt sich üblicherweise nicht nur Wasser, sondern, je nach Verwendungszweck der Wasserabflußvorrichtung, auch Schmutz und Abfall. So werden bei einem Siphon, der mit einem Spülbecken verbunden ist, zumeist pflanzliche Reste, Sand und dergleichen anfallen, während bei einem Siphon, der mit einem Waschbecken verbunden ist, hauptsächlich Haare und Seifenreste zurückbleiben. Bei einem mit einem Heizkessel verbundenen Siphon werden sich vom eingebauten Aluminium-Wärmetauscher stammende Aluminiumkorrosionsprodukte im Siphon ansammeln.

Aufgrund der auftretenden Verschmutzung muß der Siphon zu gegebenen Zeiten vom sich darin angesammelten Schmutz und Abfall gereinigt werden. Zu diesem Zweck wird der Siphonverschluß entfernt, damit das Innere des Siphons zugänglich ist. Beim Entfernen des Verschlusses strömt das sich im Siphon befindende Wasser auf unkontrollierte Weise aus. Wenn kein ausreichend großes Auffangbehältnis unter den Siphon gestellt wird, werden der sich im Siphon befindende Schmutz und Abfall über den Boden ausströmen, was selbstverständlich unerwünscht ist.

Vorliegende Erfindung hat zur Aufgabe, das auf unkontrollierte Weise Austreten von erheblichen Wassermengen beim Entfernen des Verschlusses zu verhindern. Dazu ist der erfindungsgemäße Siphon dadurch gekennzeichnet, daß der Verschluß einen Behälter aufweist, um das in der Freigabeposition des Verschlusses aus dem Siphonkörper austretende Wasser aufzufangen.

Beim Entfernen des Verschlusses wird das Wasser in der Regel an allen Seiten der Verbindung zwischen dem Verschluß und dem Siphonkörper austreten. Deshalb erstreckt sich der Behälter in einer bevorzugten Ausführungsform im wesentlichen um den Umfang des Verschlusses.

In einer zweckmäßigen Ausführungsform ist der Behälter an seiner der Wartungsöffnung zuzukehrenden Seite offen.

In einer weiteren bevorzugten Ausführungsform weist der Behälter einen abschließbaren Abfluß, beispielsweise in Form eines abschließbaren Lochs oder Kanals, auf.

Vorzugsweise weist der Verschluß einen Hohlraum auf, der über die Wartungsöffnung mit dem Raum -im Siphonkörper in Verbindung gebracht werden kann. Schmutz und Abfall, die im Siphon anfallen und eine höhere Dichte als Wasser haben, werden sich im Hohlraum ansammeln, so daß ein Verstopfen des Siphons über längere Zeit vermieden werden kann.

In einer weiteren bevorzugten Ausführungsform weist der Verschluß im Bereich der Verbindung mit der Wartungsöffnung eine Abflußöffnung auf, die, in der Freigabeposition, den Raum im Siphonkörper mit dem Behälter verbinden kann. Diese Öffnung bewirkt ein kontrolliertes Abfließen des Wassers aus dem Siphonkörper in den Behälter bevor der Verschluß vollständig entfernt wird.

Die Erfindung wird anhand der beigefügten Zeichnung, die beispielhaft einige Ausführungsformen darstellt, näher erläutert. In der Zeichnung zeigen:
Fig. 1-3 teilweise im Querschnitt einen erfindungsgemäßen Siphon mit einem erfindungsgemäßen Verschluß in drei verschiedenen Positionen;
Fig. 3a einen Querschnitt durch eine alternative Ausführungsform eines erfindungsgemäßen Siphonverschlusses;
Fig. 4 teilweise im Querschnitt eine dritte Ausführungsform eines erfindungsgemäßen Siphons mit einem erfindungsgemäßen Verschluß.

In den Figuren sind gleiche Teile oder Teile mit gleicher Funktion durch gleiche Bezugszahlen gekennzeichnet.

Fig. 1-3 zeigen einen Siphonkörper 1 mit einer unteren Wartungsöffnung 2, die durch einen einschraubbaren Siphonverschluß 4 abgeschlossen ist, wobei zwischen dem Siphonkörper 1 und dem Verschluß 4 ein Dichtungsring 3 angebracht ist. Das Wasser, das durch ein gleichmäßiges Muster von Strichlinien im Siphon dargestellt ist, befindet sich auf einem Niveau, das durch Abfluß 5 bestimmt wird.

Der Siphonverschluß 4 weist einen Hohlraum 6 und einen im wesentlichen ringförmigen Behälter 8, der nach oben hin offen ist und dessen oberer Rand sich über die Schraubverbindung zwischen dem Siphonkörper 1 und dem Siphonverschluß 4 hinaus erstreckt, auf. Der Siphonverschluß 4 weist des weiteren eine Öffnung 7 im Bereich der Schraubverbindung mit dem Siphonkörper 1 auf.

In der geschlossenen Position des des Siphonverschlusses 4 ist ein Hohlraum 6 des Siphonverschlusses 4, über eine offenen Verbindung mit dem Siphonkörper 1, mit Wasser gefüllt und ist der Behälter 8 leer (Fig. 1). Wenn der Siphonverschluß 4 relativ zum Siphonkörper 1 verdreht wird, funktioniert der Ring 3 nicht mehr als Abdichtung und strömt das sich im Siphon 1 befindende Wasser, im wesentlichen durch die Öffnung 7, in den Behälter 8. Dieser Vorgang dauert solange, bis der Siphonkörper 1 leer ist (Fig. 2). Der im wesentlichen vollständig mit Wasser gefüllte Siphonverschluß 4 wird nun vom Siphonkörper 1 abgenommen (Fig. 3), geleert und unter einem Wasserhahn abgespült, um den sich im Hohlraum 6 befindenden Schmutz und Abfall zu entfernen.

Wie in Fig. 3a gezeigt, ist es selbstverständlich auch möglich, den Hohlraum 6 des Siphonverschlusses 4 wegzulassen, oder ihn jedenfalls nicht als zusätzlichen Raum für den Siphonkörper 1 zu verwenden; der in Figur 3a gezeigte Siphonverschluß 4 weist lediglich einen außenseitig angebrachten Behälter 8 auf.

Fig. 4 zeigt eine alternative Ausführungsform des Siphonkörpers 1 mit einem Siphonverschluß 4, der einen ringförmigen Behälter 8 aufweist. Der Behälter 8 ist im wesentlichen geschlossen und weist zur Entlüftung einen oder mehrere Öffnungen 11 auf.

## Patentansprüche

1. Siphon für einen Wasserabfluß, wobei der Siphon einen mit einer Wartungsöffnung (2) versehenen Siphonkörper (1) und einen abnehmbar auf der Wartungsöffnung anbringbaren Verschluß (4) umfaßt, der in eine Schließposition bewegt werden kann, in der der Siphon geschlossen ist, und in eine oder mehrere Freigabepositionen bewegt werden kann, in der sich im Siphonkörper (1) befindendes Wasser durch die Wartungsöffnung (2) aus dem Siphonkörper (1) auslaufen kann, **dadurch gekennzeichnet, daß** der Verschluß (4) einen Behälter (8) aufweist um das in der Freigabeposition des Verschlusses (4) aus dem Siphonkörper (1) austretende Wasser aufzufangen.

2. Siphon nach Anspruch 1, **dadurch gekennzeichnet, daß** der Behälter (8) sich im wesentlichen um den Umfang des Verschlusses (4) erstreckt.

3. Siphon nach Anspruch 1 oder 2, **dadurch gekennzeichnet, daß** der Behälter an seiner der Wartungsöffnung (2) zuzukehrenden Seite offen ist.

4. Siphon nach einem der Ansprüche 1-3, **dadurch gekennzeichnet, daß** der Behälter (8) einen abschließbaren Abfluß (9) aufweist.

5. Siphon nach einem der Ansprüche 1-4, **dadurch gekennzeichnet, daß** der Verschluß (4) einen Hohlraum (6) aufweist, der über die Wartungsöffnung (2) mit dem Raum im Siphonkörper (1) in Verbindung gebracht werden kann.

6. Siphon nach einem der Ansprüche 1-5, **dadurch gekennzeichnet, daß** der Verschluß im Bereich der Verbindung mit der Wartungsöffnung (2) eine Abflußöffnung (7) aufweist, die, in der Freigabeposition, den Raum im Siphonkörper (1) mit dem Behälter (8) verbinden kann.

## Claims

1. Siphon for a water outlet, the siphon comprising a siphon body (1) provided with a maintenance opening (2) and a cap (4) able to be removably attached to the maintenance opening, which can be moved into a closed position in which the siphon is closed and can be moved into one or more release positions in which water in the siphon body (1) can drain through the maintenance opening (2) out of the siphon body (1), **characterized in that** the cap (4) has a container (8) to catch the water emerging from siphon body (1) when the cap (4) is in the release position.

2. Siphon according to claim 1, **characterized in that** the container (8) essentially extends over the circumference of the cap (4).

3. Siphon according to claim 1 or 2, **characterized in that** the container is open on the side facing the maintenance opening (2).

4. Siphon according to one of claims 1-3, **characterized in that** the container (8) has an outlet (9) which can be closed.

5. Siphon according to one of claims 1-4, **characterized in that** the cap (4) has a cavity (6) which can be brought to communicate with the space in the siphon body (1) via the maintenance opening (2).

6. Siphon according to one of claims 1-5, **characterized in that** in the area of the connection to the maintenance opening (2) the cap has an outlet opening (7) which, in the release position, can connect the space in the siphon body (1) to the container (8).

## Revendications

1. Siphon pour un dispositif d'écoulement de l'eau, ce siphon étant pourvu d'un corps de siphon (1) avec un orifice de maintenance (2), ainsi que d'un obturateur (4) amovible pouvant être disposé sur l'orifice de maintenance, lequel obturateur peut être placé en position de fermeture et permettre l'obturation du siphon, ou dans une ou plusieurs positions d'ouverture et permettre à l'eau dans le corps de siphon (1) de s'écouler hors du siphon (1) par l'orifice de maintenance (2),
**caractérisé en ce que** l'obturateur (4) présente un réservoir (8) pour recueillir l'eau qui s'échappe du corps de siphon (1) lorsque l'obturateur (4) est en position d'ouverture.

2. Siphon selon la revendication 1, **caractérisé en ce que** le réservoir (8) se prolonge essentiellement autour du pourtour de l'obturateur (4).

3. Siphon selon la revendication 1 ou 2, **caractérisé en ce que** le réservoir présente une ouverture sur son côté tourné vers l'orifice de maintenance (2).

4. Siphon selon l'une des revendications 1 à 3, **caractérisé en ce que** le réservoir (8) présente un écoulement (9) pouvant être obturé.

5. Siphon selon l'une des revendications 1 à 4, **caractérisé en ce que** l'obturateur (4) présente une cavité (6), qui, par le biais de l'orifice de maintenance (2), peut communiquer avec l'espace dans le corps de siphon (1).

6. Siphon selon l'une des revendications 1 à 5, **caractérisé en ce que** l'obturateur présente, dans le secteur de la jonction avec l'orifice de maintenance (2), un orifice d'écoulement (7), permettant, en position d'ouverture, de faire communiquer avec le réservoir (8) l'espace dans le corps de siphon(1).
